# FASCICULE DE BREVET EUROPEEN

(11) **EP 0 291 428 B1**
(45) Date de publication et mention de la délivrance du brevet: **27.12.1991**
(21) Numéro de dépôt: 88420156.7
(22) Date de dépôt: 11.05.1988
(51) Int. Cl.: A63C 9/00, A63C 9/084

(54) **Talonnière de fixation pour monoski**
Monoski-Fersenbindung
Heel holder for a monoski

(30) Priorité: 12.05.1987 FR 8707166
(43) Date de publication de la demande: 17.11.1988
(73) Titulaire: SKIS ROSSIGNOL S.A., F-38509 Voiron Cédex (FR)
(72) Inventeur: Bellier, Emmanuel, F-73150 Val D'Isere (FR)
(74) Mandataire: Maureau, Philippe

(56) Documents cités:
- DE-A- 2 728 009
- US-A- 3 802 714

## Description

La présente invention se rapporte à une talonnière faisant partie d'un dispositif de fixation pour monoski.

Pour fixer les parties arrière des pieds d'un skieur sur un monoski, il est courant d'utiliser deux talonnières de fixation de ski traditionnelles, ces deux talonnières étant alors totalement séparées. Il s'avère néanmoins que cet ensemble de deux talonnières traditionnelles est mal adapté, aussi bien sur le plan de la sécurité que sur celui de l'utilité, à ce nouvel engin de glisse qu'est le monoski.

En effet, en cas de chute en torsion avant, il arrive souvent qu'un pied tire plus fort que l'autre, de sorte que le déchaussement n'est pas simultané pour les deux pieds. Souvent, il n'y a déchaussement que d'un seul pied, ce qui représente un risque important pour la jambe correspondant au pied qui reste pris dans la fixation: étirement du mollet, rupture du tendon d'Achille, torsion du genou, etc.

Par ailleurs, pour déchausser volontairement, le monoskieur doit effectuer deux manoeuvres, en agissant sur chaque cuiller de déchaussement séparément, souvent par un mouvement de torsion du buste qui peut être délicat lorsque le déchaussement s'effectue sur une pente.

Enfin, l'utilisation de deux talonnières de type traditionnel sur un monoski implique l'existence de deux mécanismes, donc de deux réglages de poussée, de deux réglages de dureté, de deux séries de pièces en mouvement soumises à l'usure, ainsi que la nécessité de pratiquer un grand nombre de trous dans le monoski pour le montage de ces deux talonnières.

Le document US-A-3802714 concerne un dispositif de fixation des chaussures d'un skieur sur un monoski, comportant une butée et une talonnière montées sur le ski et servant à la fixation d'une plate-forme portant deux butées et deux talonnières indépendantes pour le montage des deux chaussures du skieur. Dans ce cas encore, les deux talonnières fonctionnent indépendamment l'une de l'autre.

La présente invention, qui vise à remédier à ces inconvénients, se rapporte à une talonnière unique permettant à l'aide d'un dispositif unique de libérer les deux pieds lorsqu'une contrainte supérieure à une valeur déterminée n'est exercée que sur l'un d'eux, de libérer les deux pieds simultanément par une action manuelle lorsque les pieds doivent être volontairement libérés, et également d'assurer la fixation de l'un seulement des deux pieds lorsque le skieur doit se servir de l'autre, par exemple pour progresser à plat.

A cet effet, cette talonnière comporte un corps de mécanisme unique solidaire d'une platine destinée à être fixée sur la face supérieure d'un monoski, ce corps de mécanisme étant équipé de deux mâchoires indépendantes articulées suivant des axes parallèles à la platine, ces mâchoires actionnant un piston unique soumis à l'action de moyens élastiques de compression réglable, tels qu'un ressort axial de compression dont la tension est réglée par une vis, poussant ce piston vers l'avant, le piston et chaque mâchoire étant associés par des surfaces complémentaires formées par des séries d'évidements ainsi que des parties en saillie de manière à:
― assurer le maintien, indifféremment, en position d'ouverture et en position de fermeture de chaque mâchoire lorsque les moyens élastiques sont dans un état unique de compression correspondant à la position la plus avancée du piston,
― et provoquer le recul de celui-ci à l'encontre des moyens élastiques lors du passage de l'une ou l'autre des mâchoires de la position de fermeture à la position d'ouverture, ou inversement.

L'invention sera bien comprise, et ses avantages et autres caractéristiques ressortiront, au cours de la description suivante d'un exemple non limitatif de réalisation, en référence aux dessins schématiques annexés dans lesquels:
Figure 1 est une vue d'ensemble en perspective de cette talonnière;
Figure 2 est une vue en coupe selon II-II de figure 1;
Figure 3 représente, en coupe selon III-III de figure 2, cette talonnière en position d'utilisation;
Figure 4 est une vue, similaire à la figure 3, qui montre la position de retrait du mécanisme unique en cas de déchaussement accidentel;
Figure 5 montre de même la position finale de la talonnière après ce déchaussement accidentel, ou avant de chausser;
Figure 6 schématise de la même façon une opération de chausse de cette talonnière.

En se reportant aux figures 1 à 3, cette talonnière unique comporte une platine unique 1 qui est apte à être fixée sur le monoski 2 par des vis 3. Ses deux mâchoires indépendantes 4, 5 sont articulées autour d'un axe transversal commun 6 qui traverse un capot axial unique 7. Sur cet axe 6 est aussi articulée une cuiller d'armement 8 composée d'un levier 9 et de deux flasques verticaux 11 qui emprisonnent les flans latéraux du capot 7 de manière à pouvoir glisser verticalement contre ceux-ci.

Les parties arrière 12, 13 des mâchoires 5 et 4 comportent chacune une saillie 14, 14′ (figure 4) qui est apte à coopérer avec l'un ou l'autre de deux évidements transversaux, respectivement supérieur 15 et inférieur 16, de la face avant d'un piston axial unique 17, qui est fortement repoussé vers l'avant par un ressort axial de compression 18 dont la tension est réglée par une vis axiale 19 de réglage de dureté traversant l'arrière du capot 7. Par ailleurs, ces parties arrière 12, 13 sont rappelées en permanence vers le bas par deux ressorts de traction 21, 22 qui les relient à la platine 1.

De part et d'autre du piston 17 sont fixés deux ergots 23, 24 qui sont parallèles à l'axe 6 et qui traversent chacun successivement une lumière horizontale 25 du flan latéral respectif du capot 7, puis une lumière oblique 26 du flasque respectif, 11 ou 12, de la cuiller d'armement 8. Les deux lumières obliques 26 sont parallèles et elles sont toutes deux dirigées de l'arrière vers l'avant, selon une pente descendante de l'ordre de 45 degrés: si l'on presse fortement de bas en haut sur le levier 9, les deux ergots 23 et 24 sont forcés vers l'arrière par les lumières 26 et se déplacent dans les lumières horizontales 25 en faisant reculer le piston 17 contre la force du ressort 18.

Bien entendu, les mâchoires 4, 5 sont équipées chacune, comme c'est le cas pour les mâchoires traditionnelles, d'une languette d'appui 27 apte à recevoir l'extrémité arrière 28 de la chaussure, et d'un dispositif classique (non représenté) de réglage en hauteur commandé par une vis 29.

Le fonctionnement de cette talonnière sera maintenant décrit en référence aux figures 3 à 6.

Sur la figure 3 est représentée la talonnière en cours d'utilisation, les deux chaussures étant en place sur le monoski. Les deux mâchoires 4, 5 sont abaissées dans leur position stable horizontale et sont solidement maintenues dans cette position par le piston commun 17 qui emprisonne dans son évidement transversal supérieur 15 les deux saillies 14, 14′ de chacune des parties arrière 13, 12 des mâchoires 4, 5.

La figure 4 montre le déchaussement accidentel qui est dû à un effort vertical excessif F sur le talon 28 de la chaussure droite normalement maintenue par la mâchoire 4. Cet effort excessif F fait sortir la saillie 14 de son logement supérieur 15, contre la force du ressort 18, de sorte que cette saillie vient en 30, en repoussant le piston 17 vers l'arrière: la position instantanée des différentes pièces mobiles est alors celle de la figure 4. A ce stade, l'autre mâchoire 5 est encore en position basse, mais toutefois sa saillie arrière 14′ n'est plus maintenue par l'évidement transversal supérieur 15 du piston 17, de sorte qu'elle peut se relever très facilement sous l'effet d'une infime traction du pied gauche vers le haut: c'est pratiquement ce qui se passe car, dans une telle opération accidentelle où une forte traction F s'exerce sur le pied droit, une traction non nulle est toujours corrélativement exercée sur le pied gauche.

Les deux mâchoires se relèvent donc finalement l'une et l'autre totalement, pour venir toutes deux enclencher leurs deux saillies arrière 14, 14′ dans l'évidement transversal inférieur 16 du piston 17 qui revient alors vers l'avant sous l'action du puissant ressort 18: la position de la talonnière est alors celle de la figure 5, où cette talonnière est en position d'ouverture. Bien entendu, on parvient à fortiori au même résultat si une forte traction F vers le haut est exercée simultanément sur l'arrière des deux pieds.

Pour rechausser maintenant un pied, puis l'autre, à partir de la position déchaussée de la figure 5, on appuie par exemple avec le pied droit sur la languette d'appui 27 de la mâchoire de droite 4. L'ergot droit passe alors de l'évidement inférieur 16 vers l'évidement supérieur 15, la mâchoire de gauche 5 restant ouverte en position haute en raison de la traction exercée par le ressort 21. On procède ensuite de la même façon avec le pied gauche pour emprisonner sa partie arrière dans l'autre mâchoire 5.

Pour déchausser maintenant volontairement un pied, par exemple le gauche, puis éventuellement l'autre pied, c'est-à-dire le droit, on appuie en 31, par exemple avec la pointe du bâton, du haut en bas, sur le levier 9, ce qui fait reculer le piston 17 par l'intermédiaire des deux lumières obliques 26 et des ergots 23 et 24: la position obtenue est alors celle de la figure 4. Il est alors aisé de soulever avec le pied gauche la mâchoire 5, comme indiqué en traits mixtes sur la figure 6, puisque les saillies 14, 14′ sont sorties de l'évidement inférieur 16. A ce stade, si l'on maintient l'appui en 31, on peut aussi aisément déchausser l'autre pied. Si on ne déchausse pas ce dernier et que l'on relâche l'appui sur 9, le piston 17 revient vers l'avant de sorte que la mâchoire de droite 4 est à nouveau emprisonnée en position basse (fermée), tandis que la mâchoire 5 est emprisonnée en position haute (ouverte): on peut alors utiliser le monoski en patinette, ou pour une montée en escalier. Pour déchausser ensuite le pied droit, il faut à nouveau faire reculer le piston 17 en appuyant sur le levier 9, ce qui libère la saillie 14.

On constate finalement que cette talonnière, avec un mécanisme unique et malgré tout deux mâchoires indépendantes, assure les fonctions suivantes:
― déchaussement assuré du deuxième pied lors d'un déchaussement accidentel du premier pied,
― possibilité de chausser chaque pied séparément sans chausser l'autre pied,
― possibilité de déchausser volontairement chaque pied séparément sans déchausser l'autre pied,
― possibilité de déchausser néanmoins volontairement les deux pieds simultanément.

En cas de chute dans de la neige poudreuse profonde sans déclenchement de la talonnière, le skieur n'a qu'une seule manoeuvre à effectuer pour dégager ses deux pieds. Le mécanisme unique et la platine unique permettent un allègement de la talonnière, ainsi qu'une réduction du nombre de pièces en mouvement et du nombre de trous à percer dans le monoski pour le montage de la fixation, tout en renforçant la résistance à l'arrachement.

Bien évidemment, l'invention n'est pas limitée à l'exemple de réalisation qui vient d'être décrit, et est bien au contraire susceptible d'être réalisée selon de nombreuses variantes sans sortir de son cadre: par exemple, les lumières 26 pourraient toutes deux avoir une forme de zigzag au lieu d'être droites, un dispositif axial unique de réglage de poussée peut avantageusement être prévu, les saillies 14, 14′ pourraient être remplacées par des évidements et les évidements 15, 16 vice-versa par des saillies correspondantes, etc...

## Revendications

1. Talonnière de fixation de sécurité pour monoski, caractérisée en ce qu'elle comporte un corps de mécanisme unique solidaire d'une platine destinée à être fixée sur la face supérieure d'un monoski, ce corps de mécanisme étant équipé de deux mâchoires indépendantes (4, 5) articulées suivant des axes parallèles à la platine, ces mâchoires actionnant un piston unique (17) soumis à l'action de moyens élastiques (18) de compression réglable, tels qu'un ressort axial de compression dont la tension est réglée par une vis, poussant ce piston vers l'avant, le piston et chaque mâchoire étant associés par des surfaces complémentaires formées par des séries d'évidements (15) ainsi que des parties en saillie (14) de manière à:
― assurer le maintien, indifféremment, en position d'ouverture et en position de fermeture de chaque mâchoire (4, 5) lorsque les moyens élastiques sont dans un état unique de compression correspondant à la position la plus avancée du piston (17),
― et provoquer le recul de celui-ci à l'encontre des moyens élastiques (18) lors du passage de l'une ou l'autre des mâchoires de la position de fermeture à la position d'ouverture, ou inversement.

2. Talonnière selon la revendication 1, caractérisée en ce que les moyens élastiques associés au piston sont constitués par un ressort de compression, et en ce que les moyens de liaison entre le piston (17) et chaque mâchoire (4, 5) sont constitués par des surfaces complémentaires maintenues en appui l'une contre l'autre sous l'action du ressort (18).

3. Talonnière selon la revendication 2, caractérisée en ce que la face avant du piston (17) comporte deux séries d'évidements (15, 16) associées chacune à une mâchoire, les deux évidements d'une même série étant décalés verticalement, et la face arrière de chaque mâchoire comporte une partie (14, 14′) en saillie, destinée à pénétrer dans l'un ou l'autre des évidements (15, 16), respectivement en position de fermeture et en position d'ouverture.

4. Talonnière selon l'une quelconque des revendications 1 à 3 caractérisée en ce qu'elle possède des moyens d'actionnement manuel du piston (17) vers une position reculée comportant:
― au moins un ergot transversal (23, 24) faisant saillie d'au moins un des côtés du piston (17), et
― au moins une lumière horizontale (25) dans un flan latéral du capot (7) contenant le piston et au moins une lumière inclinée (26) dans le flasque correspondant d'une cuiller d'armement (8), ces deux lumières (25, 26) étant toutes deux traversées par le même ergot (23).

5. Talonnière selon la revendication 4, caractérisée en ce que la lumière inclinée (26) a une forme de zigzag.

6. Talonnière selon l'une des revendications 1 à 5, caractérisée en ce qu'elle comporte un dispositif élastique (21, 22) de rappel de chacune des mâchoires (4, 5) en position d'ouverture lorsque le piston (17) est reculé.

## Patentansprüche

1. Sicherheitsbindungs-Fersenteil für einen Monoski, dadurch gekennzeichnet, daß es einen einzigen Mechanimuskörper aufweist, der mit einer Platine fest verbunden ist, die auf der Oberseite eines Monoskis befestigbar ist, wobei dieser Mechanimuskörper mit zwei unabhängigen Backen (4, 5) ausgestattet ist, die um zu der Platine parallelen Achsen gelenkig angeordnet sind und auf einen einzigen Kolben (17) einwirken, der der Wirkung von einstellbaren elastischen Druckmitteln (18), beispielsweise einer axialen Druckfeder, ausgesetzt ist, deren Spannung durch eine Schraube regulierbar ist und die den Kolben nach vorn drücken, wobei der Kolben und jede der Backen über komplementäre Flächen miteinander verbunden sind, die von Reihen von Vertiefungen (15) und von vorspringenden Teilen (14) gebildet sind, derart daß sie
― das Halten unterschiedslos jedes Backens (4, 5) in Öffnungsstellung und in Schließstellung sichern, wenn die elastischen Mittel sich in einem einzigen Kompressionszustand befinden, der der am weitesten vorgebrachten Position des Kolbens (17) entspricht, und
― gegen die Wirkung der elastischen Mittel (18) das Zurückfahren des Kolbens bewirken, wenn die eine oder die andere Backe aus der Schließstellung in die Öffnungsstellung übergeht oder umgekehrt.

2. Fersenteil nach Anspruch 1, dadurch gekennzeichnet, daß die dem Kolben zugeordneten elastischen Mittel aus einer Druckfeder bestehen und daß die Verbindungsmittel zwischen dem Kolben (17) und jedem der Backen (4, 5) aus komplementären Flächen bestehen, die sich unter der Einwirkung der Druckfeder (18) aneinander abstützen.

3. Fersenteil nach Anspruch 2, dadurch gekennzeichnet, daß die Vorderseite des Kolbens (17) zwei Reihen von Vertiefungen (15, 16) trägt, die jeweils einem der Backen zugeordnet sind, wobei die zwei Vertiefungen ein und derselben Reihe gegeneinander vertikal versetzt sind, und daß die Rückseite jedes Backens einen vorspringenden Teil (14, 14′) trägt, der dazu bestimmt ist, in Schließstellung bzw. in Öffnungsstellung in die eine bzw. die andere Vertiefung (15, 16) einzudringen.

4. Fersenteil nach einem der Ansprüche 1 bis 3, gekennzeichnet durch Mittel zum manuellen Antreiben des Kolbens (17) in Richtung auf eine zurückgefahrene Position, wobei diese Mittel umfassen:
― wenigstens einen querstehenden Zapfen (23, 24), der auf wenigstens einer Seite des Kolbens (17) hervorsteht, und
― wenigstes ein horizontales Langloch (25) in einer Seitenplatte der den Kolben enthaltenden Haube (7) und wenigstens ein mit Neigung angeordnetes Langloch (26) in dem korrespondierenden Flansch eines Auslöserlöffels (8), wobei diese beiden Langlöcher (25, 26) von ein und demselben Zapfen (23) durchdrungen werden.

5. Fersenteil nach Anspruch 4, dadurch gekennzeichnet, daß das mit Neigung angeordnete Langloch (26) Zickzackform hat.

6. Fersenteil nach einem der Ansprüche 1 bis 5, gekennzeichnet durch eine elastische Rückholvorrichtung (21, 22) zum Rückführen der einzelnen Backen in die Öffnungsstellung, wenn der Kolben zurückgefahren ist.

## Claims

1. A safety heel binding for a monoski, characterized in that it comprises a single fitment integral with a plate intended to be affixed to the upper surface of a monoski, this fitment being equipped with two independent jaws (4, 5) articulated around axes parallel to the plate, these jaws actuating a single piston (17) subjected to the action of adjustable elastic means (18) of compression, such as an axial compression spring the tension of which is adjusted by a screw, pushing the piston forwards, the piston and each jaw being associated with complementary surfaces formed by series of recesses (15) as well as of projections (14) in such a way as:
― to ensure that each jaw (4, 5) is maintained, indifferently, either in the opened position or in the closed position when the elastic means are in a particular state of compression corresponding to the most advanced position of the piston (17),
― and to cause the piston to move backwards against the elastic means (18) during the passage of one or the other jaw from the closed position to the open position, or vice versa.

2. A heel binding according to Claim 1, characterized in that the elastic means associated with the piston consist of a compression spring, and that the means of contact between the piston (17) and each jaw (4, 5) consist of complementary surfaces maintained in pressure against one another by the action of the spring (18).

3. A heel binding according to Claim 2, characterized in that the front face of the piston (17) comprises two series of recesses (15, 16), each series being associated with one jaw, the two recesses of a series being vertically spaced and the rear face of each jaw comprising a projecting portion (14, 14′) intended to penetrate into one or other of the recesses (15, 16) in either the closed or the open position.

4. A heel binding according to any of Claims 1 to 3, characterized in that it possesses means of manually actuating the piston (17) towards a moved-back position, comprising:
― at least one transverse lug (23, 24) projecting from one of the sides of the piston (17), and
― at least one horizontal slot (25) in a lateral flank of the cover (7) that contains the piston, and at least one sloping slot (26) in the corresponding cheek of a setting catch (8), these two slots (25, 26) both being traversed by the same lug (23).

5. A heel binding according to Claim 4, characterized in that the sloping slot (26) has a zig-zag shape.

6. A heel binding according to one of Claims 1 to 5, characterized in that it comprises an elastic device (21, 22) to return each of the jaws (4, 5) to the open position when the piston (17) is moved back.
